# FASCICULE DE BREVET EUROPEEN

(11) **EP 1 214 180 B1**
(45) Date de publication et mention de la délivrance du brevet: **14.07.2004**
(21) Numéro de dépôt: 00962590.6
(22) Date de dépôt: 08.09.2000
(51) Int. Cl.: B27F 7/38, B25C 5/16

(54) **BO TE A AGRAFES POUR LE CONDITIONNEMENT ET LA DISTRIBUTION D'AGRAFES NOTAMMENT DANS UNE MACHINE AUTOMATIQUE D'ASSEMBLAGES DE CADRES**
BEHÄLTER FÜR NIETEN EINER AUTOMATISCHEN MASCHINE ZUM ZUSAMMENSETZEN VON RAHMEN
STAPLER CASSETTE FOR PACKAGING AND DISPENSING STAPLERS IN PARTICULAR IN AN AUTOMATIC FRAME ASSEMBLING MACHINE

(30) Priorité: 21.09.1999 FR 9911760
(43) Date de publication de la demande: 19.06.2002
(73) Titulaire: Societe Cassese (S.A.), 77390 Verneuil L'Etang (FR)
(72) Inventeur: CASSESE, Pierre, F-77720 St Ouen en Brie (FR); CASSESE, Alain, F-77720 Breau (FR); CASSESE, Jean, F-77390 Guignes (FR); CASSESE, Philippe, F-77950 St Germain Laxis (FR)
(74) Mandataire: Lhuillier, René
(86) Numéro de dépôt international: PCT/FR2000/002489
(87) Numéro de publication internationale: WO 2001/021364

(56) Documents cités:
- EP-A- 0 186 914
- WO-A-90/02635
- US-A- 5 575 415

## Description

L'invention se rapporte à une boîte à agrafes adaptable notamment à une machine automatique d'assemblage de cadres.

On sait que les agrafes destinées à fixer entre elles les parties d'un cadre doivent avoir un profil et une dimension adaptés aux moulures utilisées. Pour chacune des catégories ou des tailles d'agrafes, celles-ci sont, au fur et à mesure de leur fabrication, placées les unes contre les autres à l'intérieur d'un chargeur qui se présente comme un réceptacle allongé. Le rôle de ce chargeur est de conditionner ainsi un paquet d'agrafes et de faciliter leur manipulation, mais aussi de servir de distributeur dans les machines à agrafer les cadres. Mais dans les machines automatiques à cadence rapide, ces chargeurs sont nettement insuffisants. On cherche donc à disposer de magasins de distribution de plus grande capacité permettant le conditionnement d'un nombre important d'agrafes, et autorisant leur distribution automatique à un poste d'agrafage d'une machine. On connaît par le US 5575415 une boîte à agrafes de faible épaisseur, à plusieurs couloirs superposés.

L'invention propose un autre type de boîte à agrafes servant de moyen de conditionnement et de distribution pour une machine automatique d'agrafage.

L'invention a donc pour objet une boîte à agrafes pour le conditionnement et la distribution d'agrafes telle que définie dans la revendication 1.

Avantageusement des échancrures en arc de cercle sont formées par chaque ouverture dans les bandeaux supérieurs et inférieurs de la boîte.

Des caractéristiques complémentaires, les avantages et les modes préférentiels d'utilisation de la boîte selon l'invention seront mieux perçus à la lecture de la description qui va suivre d'un exemple de réalisation dans lequel il est fait référence aux dessins annexés qui représentant :
Figures 1 et 2, des vues en perspective de la boîte à agrafes, respectivement vue d'arrière et vue d'avant.

La boîte à agrafes désignée dans son ensemble par la référence 1 et montrée sur les figures a la forme générale d'un boîtier plat de faible épaisseur h. Dans le sens de sa profondeur il dispose de quinze couloirs A, B, C...O, séparés par des cloisons 2. Du côté arrière 3 de la boîte, les couloirs sont ouverts vers l'extérieur. Chacun d'eux est équipé d'un poussoir 4 en appui contre les agrafes qui se trouvent dans le couloir correspondant. En outre chaque couloir est bordé, toujours du côté arrière, de détrompeurs 5.

Du côté avant 6 de la boîte 1, les couloirs sont également ouverts vers l'extérieur. Chaque ouverture 7 forme, dans les bandeaux supérieurs et inférieurs de la boîte, une échancrure 8 en arc de cercle permettant la coopération du couloir avec la tête de la machine. On voit par les ouvertures 7 les extrémités des agrafes 9 stockées dans les couloirs.

Les poussoirs 4 maintiennent les agrafes 9 en position avancée du côté 6.

La boîte ainsi décrite étant de faible épaisseur se prête aisément à un empilage. Ainsi, dans un magasin d'alimentation d'une machine automatique d'agrafage, peuvent être chargées plusieurs boîtes superposées. Chaque boîte est équipée d'agrafes identiques de même hauteur. Par contre on peut empiler des boîtes garnies d'agrafes de différentes hauteur. Il appartient alors à l'utilisateur, de choisir les boîtes en fonction du type de moulure à agrafer. Quand une boîte est vide, le magasin en recharge une nouvelle automatiquement. La boîte vide est alors poussée par la nouvelle boîte, jusqu'à ce qu'elle tombe dans un réceptacle prévu à cet effet.

## Revendications

1. Boîte à agrafes pour le conditionnement et la distribution d'agrafes notamment dans une machine automatique d'assemblages de cadres, les agrafes étant placées, lors de l'utilisation de la boîte à agrafes, les unes contre les autres à l'intérieur d'un chargeur de la boîte à agrafes se présentant comme un réceptacle allongé (1), de faible épaisseur, telle que ladite boîte (1) dispose d'une pluralité de couloirs (A, B, C...) s'étendant dans le sens de sa profondeur, séparés par des cloisons (2), les couloirs étant ouverts vers l'extérieur du côté avant (6) par des ouvertures (7) ainsi que du côté arrière (3) et telle que, du côté arrière, chaque couloir est équipé d'un poussoir (4) en appui, lors de l'utilisation de la boîte à agrafes, contre les agrafes (9) qu'il contient, **caractérisée en ce que** les couloirs sont disposés les uns à côtés des autres.

2. Boîte à agrafes selon la revendication 1 **caractérisée en ce que** des échancrures (8) en arc de cercle sont formées par chaque ouverture (7) dan les bandeaux supérieurs et inférieurs de la boîte.

## Patentansprüche

1. Klammerbehälter zur Aufbewahrung von und zur Versorgung mit Klammern, insbesondere für eine automatische Maschine zur Montage von Rahmen, wobei die Klammern bei dem Gebrauch des Klammerbehälters nebeneinander im Inneren eines Magazins des Klammerbehälters angeordnet sind, der die Form eines länglichen Behälters (1) mit geringer Dicke hat, wobei der genannte Klammerbehälter (1) eine Vielzahl von Gängen (A, B, C, ...) aufweist, die sich über seine Tiefe erstrecken und durch Zwischenwände (2) getrennt sind, wobei die Gänge sowohl auf der vorderen Seite (6) über Öffnungen (7), als auch auf der hinteren Seite (3) nach außen hin offen sind, und wobei jeder Gang auf der hinteren Seite mit einem Schieber (4) versehen ist, der beim Gebrauch des Klammerbehälters auf die enthaltenen Klammern (9) drückt, **dadurch gekennzeichnet, dass** die Gänge nebeneinander angeordnet sind.

2. Klammerbehälter gemäß dem Anspruch 1, **dadurch gekennzeichnet, dass** durch jede der Öffnungen (7) in den oberen und unteren Deckeln des Behälters kreisbogenförmige Ausschnitte. (8) gebildet sind.

## Claims

1. A stapler cassette for packaging and dispensing staples in particular in an automatic frame assembling machine, the staples being placed, during use of the stapler cassette, against one another inside a loader of the stapler cassette in the form of an elongate receptacle (1), of small thickness, such that said cassette (1) has a plurality of channels (A, B, C, etc.) extending in the direction of its depth, separated by partitions (2), the channels being open towards the outside on the front side (6) via openings (7) and also on the rear side (3) such that, on the rear side, each channel is provided with a pusher (4) bearing, during use of the stapler cassette, against the staples (9) that it contains, **characterized in that** the channels are arranged one.beside the other.

2. A stapler cassette according to claim 1, **characterized in that** notches (8) in the form of an arc of a circle are formed by each opening (7) in the upper and lower portions of the cassette.
